# EUROPÄISCHE PATENTSCHRIFT

(11) **EP 1 714 937 B1**
(45) Veröffentlichungstag und Bekanntmachung des Hinweises auf die Patenterteilung: **06.06.2007**
(21) Anmeldenummer: 05008375.7
(22) Anmeldetag: 18.04.2005
(51) Int. Cl.: B66F 9/14, B65G 1/04

(54) **Teleskopierbares Lastaufnahmemittel**
Telescopic load pick-up means
Moyen de prise de charge télescopique

(43) Veröffentlichungstag der Anmeldung: 25.10.2006
(73) Patentinhaber: "AFB" Anlagen- und Filterbau GmbH & Co. KG, D-35708 Haiger-Sechshelden (DE)
(72) Erfinder: Langer, Heinz Hebert, 35745 Herborn (DE)
(74) Vertreter: Grosse, Wolf-Dietrich Rüdiger

(56) Entgegenhaltungen:
- EP-B- 0 697 368

## Beschreibung

Die Erfindung betrifft ein teleskopierbares Lastaufnahmemittel mit einem Drehtisch, der mit Führungsschienen ausgestattet ist, welche untere Schenkel von U-förmig ausgebildeten Kragarmen verschiebbar tragen, wobei den oberen Schenkeln der U-förmig ausgebildeten Kragarme teleskopartig ausgebildete Tragarme zugeordnet sind.

Ein derartiger Drehteleskop ist durch die EP 697 368 B1 bekannt geworden. Dieser Drehteleskop weist Stützrollen auf, welche die oberen Schenkel der Kragarme insbesondere beim doppelttiefen Ausfahren der Tragarme unterfahren und abstützen können und die in Richtung auf die Joche der Kragarme zurückziehbar sind. Dabei verhindern die Stützrollen, dass eine auf dem Lastaufnahmemittel aufgenommene Paletten mit ihrem Bodenbrett zwischen die U-förmigen Kragarme bis an die Joche einfahren können. Im rauen Betrieb der Drehteleskope sind derartige Stützrollen zudem anfällig. Auf den Laufbahnen der Stützrollen können sich Verschmutzungen bilden, die ein problemloses Verfahren der Stützrollen verhindern. Hinzu kommt, dass derartige Stützrollen aufwendig in Wagen gelagert werden müssen, deren Antriebe ebenso aufwendig sind.

Der Erfindung liegt die Aufgabe zugrunde, einen Drehteleskop so weiterzubilden, dass er günstig zu erstellen ist, möglichst wenige bewegbare Teile aufweist, problemlos zu betreiben ist, und der die aufzunehmende Last auch bei mehrfach tief ausgefahrenen Tragarmen sicher abzustützen vermag.

Dazu wird vorgeschlagen, dass an den Schenkeln und/oder im Bereich der Führungsschienen mindestens ein ortsfestes Stützelement vorgesehen ist, und dass die Stützelemente bedarfsweise in bzw. außer Stützstellung bringbar sind. Die ortsfeste Anordnung der Stützelemente gewährleistet, dass kein im rauen Betrieb des Drehteleskops eventuell blockierender Wagen mehr verfahren werden muss. Dabei gewährleistet das bedarfsweise in bzw. außer Stützstellung bringen der Stützelemente, dass z. B. auf dem Lastaufnahmemittel aufgenommene Paletten mit ihrem Bodenbrett zwischen die U-förmigen Kragarme einfahren können, ohne dass ein Stützwagen im Wege steht. Die Palette kann dabei bis an das Joch der U-förmig ausgebildeten Kragarme fahren.

Nachahmenswert ist, dass der Befestigungsort der Stützelemente einstellbar ist. Dabei können die Stützelemente z. B. an einem Befestigungsort gelöst und an einem anderen Befestigungsort angebracht werden. Es besteht aber auch die Möglichkeit, die Stützelemente verschiebbar und an dem neuen Befestigungsort arretierbar vorzusehen. Dadurch wird gewährleistet, dass unterschiedliche Lasten und ggf. unterschiedlich große Ladehilfsmittel wie z.B. Paletten sehr flexibel gehandhabt werden können.

Vorteilhaft ist, dass die Stützelemente im Bereich zwischen den, den Jochen abgewandten freien Enden der Schenkel vorgesehen sind. Dadurch lassen sich maximale Gewichtskräfte, auch bei mehrfach tiefer Aus- bzw. Einlagerung aus einem bzw. in ein Regal aufnehmen.

Von Vorteil ist, wenn die Stützelemente an den unteren und/oder an den oberen Schenkeln und/oder an den Führungsschienen angeordnet sind. Werden die Stützelemente beispielsweise an den oberen Schenkeln angeordnet, so sind sie sehr gut gegen Verschmutzung gesichert. An den unteren Schenkeln angeordnete Stützelemente lassen sich einfach, im Wesentlichen durch ihr Eigengewicht, außer Stützstellung bringen.

Nachahmenswert ist, dass die Stützelemente schwenkbar an den Schenkeln und/oder an den Führungsschienen angeordnet sind. Dadurch können Stützelemente möglichst lang in Stützstellung verbleiben. Es besteht sogar die Möglichkeit, dass die einfahrende Palette die Stützelemente aus der Stützstellung in die Ruhestellung schwenken.

Es besteht aber auch die Möglichkeit, die Stützelemente translatorisch in Stützstellung zu bringen. Hier ist ein über Nocken gesteuerter Bolzen oder aber auch eine Kolbenzylindereinheit denkbar. Dabei sollten die Stützelemente jedoch in Stützstellung arretierbar sein. Dadurch wird z. B. erreicht, dass die Kolbenzylindereinheit nicht ständig unter Druck gehalten werden muss.

Von Vorteil ist, wenn die Stützelemente außer Stützstellung an den Schenkeln und/oder an den Führungsschienen anliegen oder aber in Hohlräume der Schenkel und/oder der Führungsschienen versenkbar sind. Dadurch können die Stützelemente beim Einfahren der Paletten nicht stören.

Sind Anschläge für die Stützelemente in Stützstellung vorgesehen, so wird eine sehr stabile Stützstellung erreicht. Diese wird noch verbessert, wenn die auf dem Lastaufnahmemittel befindliche Last die Stützelemente gegen die Anschläge drückt.

Es hat sich bewährt, dass die Stützelemente im Bereich ihrer freien Enden reibungsmindernde Elemente, z.B. Rollen aufweisen. Dadurch lassen sich Relativbewegungen zwischen den Stützelementen einerseits und den Schenkeln andererseits ausgleiche, die z.B. hervorgerufen werden durch die Schwenkbewegung der Stützelemente, oder bei im Bereich der Führungsschienen angeordneten Stützelementen durch eine Relativbewegung der Schenkel gegenüber den feststehenden Stützelementen.

Von Vorteil ist, wenn die Stützelemente beim Ausfahren der Teleskope zwangsgeführt aus der Ruhestellung in Stützstellung bringbar sind. Durch entsprechende Steuerungen, z.B. über Nocken oder auch elektrische Steuerungen, lassen sich derartige Zwangsführungen realisieren.

Es kann aber auch von Vorteil sein, wenn die Stützelemente beliebig aus der Ruhestellung in die Stützstellung bringbar sind. Hier kann die Stützstellung schon angefahren werden, auch wenn z. B. die Nocken der Zwangsführung noch nicht überfahren wurden.

Die Erfindung wird anhand einer Zeichnung näher erläutert.
Dabei zeigt:
- Figur 1: einen Drehteleskop in schematischer Seitenansicht mit mehrfach tief, hier doppelt tief ausgefahrenen Tragarmen,
- Figur 2: einen Drehteleskop in schematischer Seitenansicht mit eingefahrenen Tragarmen und
- Figur 3: einen Ausschnitt eines Drehteleskops mit einem schwenkbaren Stützelement.

Figur 1 zeigt ein teleskopierbares Lastaufnahmemittel 1 mit einem Drehtisch 2. Der Drehtisch 2 weist einen Drehkranz 3 auf, der über das Ritzel 4 eines Motors 5 drehantreibbar ist. Auf dem Drehtisch 2 sind Führungsschienen 6 angeordnet, auf denen der untere Schenkel 7 eines U-förmig ausgebildeten Kragarmes 8 über einen Motor 9 verfahrbar gelagert ist. Der untere Schenkel 7 des U-förmigen Kragarmes 8 ist über ein Joch 10 mit dem oberen Schenkel 11 des U-förmigen Kragarmes 8 verbunden. Der obere Schenkel 11 trägt teleskopartig ausfahrbare Tragarme 12.

Am unteren Schenkel 7 ist ein Stützelement 13 verschwenkbar gelagert. Das Stützelement 13 ist in Stützstellung dargestellt. Es ist gegen einen Anschlag 14 angelegt.

Figur 2 zeigt das Lastaufnahmemittel 1 in eingefahrenem Zustand. Auf den zusammengefahrenen Tragarmen 12 ist eine Palette 15 angeordnet, die nach unten durch Deckbrett 16, Klotz 17 und Bodenbrett 18 abgeschlossen ist, welches praktisch gegen die innere Flanke des Jochs 10 gefahren ist. Das Stützelement 13 ist in den unteren Schenkel 7 des U-förmigen Tragarms 8 eingeklappt und stört damit beim Einfahren der Palette 15 keineswegs das Bodenbrett 18 in der Einfahrbewegung.

Figur 3 zeigt den vorderen Bereich des unteren Schenkels 7 des U-förmigen Kragarms 8. Am freien Ende des unteren Schenkels 7 ist das Stützelement 13 um die Achse 19 schwenkbar gelagert. Das Stützelement 13 wird über eine Zwangsführung automatisch in Stützstellung aufgestellt. Dazu sind am Stützelement 13 Rollen 20, 20' angeordnet, die beim Vorfahren des U-förmigen Kragarms 8 einen Nocken 21 überfahren. Dabei wird das Stützelement 13 aufgerichtet. Die einzelnen Aufrichtphasen sind in der Figur 3 hintereinander dargestellt. Das Stützelement 13 wird soweit aufgerichtet, dass es durch die auf den Tragarmen 12 abgesetzte Last gegen den Anschlag 14 gedrückt wird.

Bezugszeichenübersicht
- 1.: Lastaufnahmemittel
- 2.: Drehtisch
- 3.: Drehkranz
- 4.: Ritzel
- 5.: Motor
- 6.: Führungsschiene
- 7.: unterer Schenkel
- 8.: U-förmiger Kragarm
- 9.: Motor
- 10.: Joch
- 11.: oberer Schenkel
- 12.: Tragarme
- 13.: Stützelement
- 14.: Anschlag
- 15.: Palette
- 16.: Deckbrett
- 17.: Klotz
- 18.: Bodenbrett
- 19.: Achse
- 20.: Rollen
- 21.: Nocken

## Patentansprüche

1. Teleskopierbares Lastaufnahmemittel (1) mit einem Drehtisch (2) der mit Führungsschienen (6) ausgestattet ist, welche untere Schenkel (7) von U-förmig ausgebildeten Kragarmen (8) verschiebbar tragen, wobei den oberen Schenkeln (11) der U-förmig ausgebildeten Kragarme (8) teleskopartig ausschiebbare Tragarme (12) zugeordnet sind,
**dadurch gekennzeichnet,**
**dass** an den Schenkeln (7, 11) und/oder im Bereich der Führungsschienen (6) mindestens ein ortsfestes Stützelement (13) vorgesehen ist, und dass die Stützelemente (13) bedarfsweise in bzw. außer Stützstellung bringbar sind.

2. Teleskopierbares Lastaufnahmemittel nach Anspruch 1,
**dadurch gekennzeichnet,**
**dass** der Befestigungsort der Stützelemente (13) an den Schenkeln (7, 11) und/oder im Bereich der Führungsschienen (6) einstellbar ist.

3. Teleskopierbares Lastaufnahmemittel nach Anspruch 1 oder 2.
dass die Stützelemente (13) im Bereich zwischen den, den Jochen (10) abgewandten freien Enden der Schenkel (7, 11) vorgesehen sind.

4. Teleskopierbares Lastaufnahmemittel nach Anspruch 1 oder 2,
**dadurch gekennzeichnet,**
**dass** die Stützelemente (13) an den unteren Schenkeln (7) und/oder an den oberen Schenkeln (11) und/oder an den Führungsschienen (6) angeordnet sind.

5. Teleskopierbares Lastaufnahmemittel nach Anspruch 4,
**dadurch gekennzeichnet,**
**dass** die Stützelemente (13) schwenkbar angeordnet sind.

6. Teleskopierbares Lastaufnahmemittel nach Anspruch 4,
**dadurch gekennzeichnet,**
**dass** die Stützelemente (13) translatorisch in die Stützstellung bewegbar sind.

7. Teleskopierbares Lastaufnahmemittel nach Anspruch 5 oder 6,
**dadurch gekennzeichnet,**
**dass** die Stützelemente (13) in ihrer außer Stützstellung an den Schenkeln (7, 11) und/oder an der Führungsschienen (6) anliegen.

8. Teleskopierbares Lastaufnahmemittel nach einem der Ansprüche 4 bis 7,
**dadurch gekennzeichnet,**
**dass** die Stützelemente (13) im Bereich ihrer freien Enden reibungsmindemde Elemente aufweisen.

9. Teleskopierbares Lastaufnahmemittel nach Anspruch 8,
**dadurch gekennzeichnet,**
**dass** als reibungsmindemdes Element eine Rolle vorgesehen ist.

10. Teleskopierbares Lastaufnahmemittel nach einem der Ansprüche 5 bis 9,
**dadurch gekennzeichnet,**
**dass** die Stützelemente (13) in Hohlräume der Schenkel (7, 11) und/oder der Führungsschienen (6) versenkbar sind.

11. Teleskopierbares Lastaufnahmemittel nach einem der Ansprüche 5 bis 10,
**dadurch gekennzeichnet,**
**dass** Anschläge (14) vorgesehen sind, über welche die Stützelemente (13) in ihrer Stützstellung festlegbar sind.

12. Teleskopierbares Lastaufnahmemittel nach Anspruch 11,
**dadurch gekennzeichnet,**
**dass** die Stützelemente (13) durch die von ihnen gestützte Last gegen die Anschläge (14) gedrückt werden.

13. Teleskopierbares Lastaufnahmemittel nach einem der Ansprüche 5 bis 12,
**dadurch gekennzeichnet,**
**dass** die Stützelemente (13) in Stützstellung arretierbar sind.

14. Teleskopierbares Lastaufnahmemittel nach einem der Ansprüche 1 bis 13,
**dadurch gekennzeichnet,**
**dass** die Stützelemente (13) beim Ausfahren der Tragarme (12) zwangsgeführt aus der Ruhestellung in die Stützstellung bringbar sind.

15. Teleskopierbares Lastaufnahmemittel nach einem der Ansprüche 1 bis 13,
**dadurch gekennzeichnet,**
**dass** die Stützelemente (13) beliebig aus der Ruhestellung in die Stützstellung bringbar sind.

## Claims

1. A telescopic load-receiving means (1) comprising a rotary table (2) which is fitted with guide rails (6) which carry lower shanks (7) of U-shaped collar arms (8) in a displaceable manner, wherein telescopically extendable support arms (12) are allocated to the upper shanks (11) of the U-shaped collar arms (8), **characterised in that** at least one fixed support element (13) is provided on the shanks (7, 11) and/or in the region of the guide rails (6) and that the support elements (13) can be brought in and out of the support position as required.

2. The telescopic load-receiving means according to claim 1, **characterised in that** the fixing location of the support elements (13) on the shanks (7, 11) and/or in the region of the guide rails (6) can be adjusted.

3. The telescopic load-receiving means according to claim 1 or 2, **characterised in that** the support elements (13) are provided in the region between the free ends of the shanks (7, 11) facing away from the yoke (10).

4. The telescopic load-receiving means according to claim 1 or 2, **characterised in that** the support elements (13) are located on the lower shanks (7) and/or on the upper shanks (11) and/or on the guide rails (6).

5. The telescopic load-receiving means according to claim 4, **characterised in that** the support elements (13) are pivotally arranged.

6. The telescopic load-receiving means according to claim 4, **characterised in that** the support elements (13) can be moved translationally into the support position.

7. The telescopic load-receiving means according to claim 5 or 6, **characterised in that** the support elements (13) abut against the shanks (7, 11) and/or against the guide rails (6) in their outer position.

8. The telescopic load-receiving means according to any one of claims 4 to 7, **characterised in that** the support elements (13) have friction-reducing elements in the area of their free ends.

9. The telescopic load-receiving means according to claim 8, **characterised in that** a roller is provided as a friction-reducing element.

10. The telescopic load-receiving means according to any one of claims 5 to 9, **characterised in that** the support elements (13) can be lowered into cavities of the shanks (7, 11) and/or the guide rails (6).

11. The telescopic load-receiving means according to any one of claims 5 to 10, **characterised in that** stops (14) are provided, by which means the support elements (13) can be fixed in their support position.

12. The telescopic load-receiving means according to claim 11, **characterised in that** the support elements (13) are pressed against the stops (14) by the load which is supported by them.

13. The telescopic load-receiving means according to any one of claims 5 to 12, **characterised in that** the stop elements (13) can be locked in the support position.

14. The telescopic load-receiving means according to any one of claims 1 to 13, **characterised in that** the support elements (13) can be brought in a positively driven manner from the rest position into the support position when extending the support arms (12).

15. The telescopic load-receiving means according to any one of claims 1 to 13, **characterised in that** the support elements (13) can be brought arbitrarily from the rest position into the support position.

## Revendications

1. Moyen télescopique de suspension de charge (1) avec un plateau rotatif (2) qui est équipé de glissières (6) portant de façon déplaçable des branches inférieures (7) de bras en porte à faux (8) en forme de U, des bras porteurs (12) extractibles de façon télescopique étant associés aux branches supérieures (11) des bras en porte à faux (8) en forme de U,
**caractérisé en ce que**,
sur les branches (7, 11) et/ou dans la zone de la glissière (6) est prévu au moins un élément d'appui (13) stationnaire et **en ce que** les éléments d'appui (13) peuvent être amenés en cas de besoin en ou hors de la position d'appui.

2. Moyen télescopique de suspension de charges selon la revendication 1, **caractérisé en ce que** le point de fixation des éléments d'appui (13) sur les branches (7, 11) et/ou dans la zone des glissières (6) est réglable.

3. Moyen télescopique de suspension de charges selon la revendication 1 ou 2, **caractérisé en ce que** les éléments d'appui (13) sont prévus dans la zone entre les extrémités libres des branches (7, 11) qui sont opposées aux berceaux (10).

4. Moyen télescopique de suspension de charges selon la revendication 1 ou 2, **caractérisé en ce que** les éléments d'appui (13) sont disposés sur les branches inférieures (7) et/ou sur les branches supérieures (11) et/ou sur les glissières (6).

5. Moyen télescopique de suspension de charges selon la revendication 4, **caractérisé en ce que** les éléments d'appui (13) sont disposés de façon pivotante.

6. Moyen télescopique de suspension de charges selon la revendication 4, **caractérisé en ce que**, les éléments d'appui (13) sont déplaçables en translation dans la position d'appui.

7. Moyen télescopique de suspension de charges selon la revendication 5 ou 6, **caractérisé en ce que**, hors de leur position d'appui, les éléments d'appui (13) s'appliquent sur les branches (7, 11) et/ou sur les glissières (6).

8. Moyen télescopique de suspension de charges selon l'une quelconque des revendications 4 à 7, **caractérisé en ce que**, dans la zone de leurs extrémités libres, les éléments d'appui (13) comportent des éléments atténuant la friction.

9. Moyen télescopique de suspension de charges selon la revendication 8, **caractérisé en ce que**, un galet est prévu en tant qu'élément atténuant la charge.

10. Moyen télescopique de suspension de charges selon l'une quelconque des revendications 5 à 9, **caractérisé en ce que**, les éléments d'appui (13) peuvent s'enfoncer dans des cavités des branches (7, 11) et/ou des coulisses (6).

11. Moyen télescopique de suspension de charges selon l'une quelconque des revendications 5 à 10, **caractérisé en ce que**, des butées (14), par l'intermédiaire desquelles les éléments d'appui (13) sont susceptibles d'être fixés dans leur position d'appui sont prévues.

12. Moyen télescopique de suspension de charges selon la revendication 11, **caractérisé en ce que**, les éléments d'appui (13) sont poussés par la charge qu'ils appuient contre le butées (14).

13. Moyen télescopique de suspension de charges selon l'une quelconque des revendications 5 à 12, **caractérisé en ce que**, les éléments d'appui (13) sont susceptibles d'êtres bloqués en position d'appui.

14. Moyen télescopique de suspension de charges selon l'une quelconque des revendications 1 à 13, **caractérisé en ce que**, lors de la sortie des bras porteurs (12), les éléments d'appui (13) sont susceptibles d'être forcés de la position de repos dans la position d'appui

15. Moyen télescopique de suspension de charges selon l'une quelconque des revendications 1 à 13, **caractérisé en ce que**, les éléments d'appui (13) sont susceptibles d'être amenés à volonté de la position de repos dans la position d'appui.
